# EUROPÄISCHE PATENTSCHRIFT

(11) **EP 2 279 650 B1**
(45) Veröffentlichungstag und Bekanntmachung des Hinweises auf die Patenterteilung: **07.11.2012**
(21) Anmeldenummer: 09749568.3
(22) Anmeldetag: 13.05.2009
(51) Int. Cl.: H05H 7/04

(54) **VORRICHTUNG ZUR VERRINGERUNG DES PHASENFEHLERS EINES SUPRALEITENDEN UNDULATORS**
DEVICE FOR REDUCING PHASE ERROR OF A SUPERCONDUCTING UNDULATOR
DISPOSITIF POUR RÉDUIRE L'ERREUR DE PHASE D'UN ONDULATEUR SUPRACONDUCTEUR

(30) Priorität: 17.05.2008 DE 102008024073
(43) Veröffentlichungstag der Anmeldung: 02.02.2011
(73) Patentinhaber: Karlsruher Institut für Technologie, 76131 Karlsruhe (DE)
(72) Erfinder: ROSSMANITH, Robert, 75045 Walzbachtal (DE); WOLLMANN, Daniel, 96179 Rattelsdorf (DE); BERNHARD, Axel, 76137 Karlsruhe (DE)
(86) Internationale Anmeldenummer: PCT/EP2009/003381
(87) Internationale Veröffentlichungsnummer: WO 2009/141078

(56) Entgegenhaltungen:
- D.WOLLMANN ET AL.: "A concept on electric field error compensation for the ANKA superconductive undulator" PROCEEDINGS OF EPAC 2006, Juni 2006 (2006-06), Seiten 3577-3579, XP002543556 Edinburgh, Scotland
- CHOUHAN S ET AL: "Field error compensation and thermal beam load in a superconductive undulator" PROCEEDINGS OF THE 2003 PARTICLE ACCELERATOR CONFERENCE (IEEE CAT. NO.03CH37423) IEEE PISCATAWAY, NJ, USA, Bd. 2, 2003, Seiten 899-901 Vol.2, XP002543557 ISBN: 0-7803-7738-9
- MOSER H O ET AL: "Finite-length field error and its compensation in superconducting miniundulators" NUCLEAR INSTRUMENTS & METHODS IN PHYSICS RESEARCH, SECTION A (ACCELERATORS, SPECTROMETERS, DETECTORS AND ASSOCIATED EQUIPMENT) ELSEVIER NETHERLANDS, Bd. 535, Nr. 3, 21. Dezember 2004 (2004-12-21), Seiten 606-613, XP002543558 ISSN: 0168-9002
- D.WOLLMANN ET AL.: "A new concept for reducing phase errors in asuperconductive undulators: induction-shimming" PROCEEDINGS OF EPAC 2008, Juni 2008 (2008-06), Seiten 2323-2325, XP002543559 Genoa, Italy
- D.WOLLMANN ET AL.: "Induction shimming: a new shimming concept for superconductive undulators" PHYSICAL REVIEW SPECIAL TOPICS - ACCELERATORS AND BEAMS, Bd. 11, Nr. 100702, 17. Oktober 2008 (2008-10-17), XP002543560
- D.WOLLMANN: "a novel concept for phase error correction in superconductive undulators: theory and experimental verification" DISSERTATION FAKULTÄT PHYSIK DER UNIVERSITÄT (TH) KARLSRUHE, 12. Dezember 2008 (2008-12-12), XP002543564 Karlsruhe, Germany

## Beschreibung

Die Erfindung betrifft eine Vorrichtung zur Verringerung des Phasenfehlers eines supraleitenden Undulators gemäß dem Oberbegriff des Anspruchs 1.

Wie in herkömmlichen Permanent-Magnet-Undulatoren ist auch bei supraleitenden Undulatoren die Güte des Undulators durch Feldfehler begrenzt. Die Feldstärken in den einzelnen Perioden des Undulators können geringfügig voneinander abweichen. Dadurch bildet sich ein Phasenfehler aus, der die Qualität des im Undulator erzeugten Photonenstrahls verringert.

Zur Reduktion der Feldfehler werden, wie aus H. Onuki und P. Elleaume, Undulators, Wigglers and their Applications, Band 1, Kapitel Technology of insertion devices, S. 148-213, Taylor & Francis, 2003, und J.A. Clarke, The Science and Technology of Undulators and Wigglers, Kapitel 9 Measurement and Correction of Insertion Devices, S. 171-176, Oxford Science Publication, 2004, bekannt, herkömmliche Permanent-Magnet-Undulatoren *geshimmt.* Das bedeutet, dass die Feldfehler in den einzelnen Perioden durch Zusatzelemente, insbesondere Bleche oder zusätzliche Leiterspulen, kompensiert werden.

Bei supraleitenden Undulatoren ist konventionelles *Shimmen,* insbesondere mit Blechen oder zusätzlichen Spulen, genauso möglich. Der Nachteil besteht jedoch darin, dass der Undulator zuerst abgekühlt werden muss, bevor das bestehende Feld des Undulators vermessen werden kann. Nach anschließendem Aufwärmen des Undulator erfolgt das Shimmen des Undulators im warmen Zustand. Zur Kontrolle muss der Undulator hiernach wieder abgekühlt werden. Diese Vorgehensweise ist z. B. aus S. Prestemon, D. Dietderich, S. Bartlett, M. Coleman, S. Gourlay, A. Lietzke, S. Marks, S. Mattafirri, R. Scanlan, R. Schlueter, B. Wahrer und B. Wang, Design, Fabrication, and Test Results of Undulators Using Nb3Sn Superconductor, IEEE Transactions on Applied Superconductivity, Band 15, S. 1236-1239, 2005, bekannt.

D. Wollmann, A. Bernhard, S. Casalbuoni, M. Hagelstein, B. Kostka, R. Rossmanith, M. Weisser, E. Steffens, G. Gerlach und T. Baumbach, A concept on electric field error compensation for the ANKA superconducting undulator, Proceedings of EPAC 2006, Edinburgh, Scotland, S. 3577-3579, 2006, beschreiben eine Vorrichtung zur Verringerung des Phasenfehlers eines supraleitenden Undulators, der zwei Reihen von jeweils nebeneinander angeordneten magnetischen Polen besitzt, wobei sich jeweils zwei benachbarte Pole in einer der zwei Reihen im Vorzeichen ihres Magnetfelds unterscheiden und die Vorrichtung mindestens eine geschlossene supraleitende Schleife aufweist, die einen Pol in beiden Reihen umfasst.

In S. Chouhan, R. Rossmanith, S. Strohmer, D. Doelling, A. Geisler, A. Hobl und S. Kubsky, Field error compensation and thermal beam load in a superconductive undulator, Proceedings of the 2003 Partical Accelerator Conference, S. 899-901, 2003, und H.O. Moser und C.Z. Diao, Finite-length field error and its compensation in superconducting miniundulators, Nucl. Instr. & Meth. in Phys. Res. A 535, S. 606-613, 2004, werden zusätzliche supraleitende Schleifen eingeführt und betrieben, die die Vorrichtung erschweren und zusätzlichen Raumbedarf erfordern.

Daher ist das Shimmen mit zusätzlichen stromdurchflossenen Spulen, die an externe Netzgeräte angeschlossen sind, aufwändig und teuer. Darüber hinaus können stromdurchflossene Spulen die Fehler mit vertretbarem Aufwand nur unzureichend lösen.

Ausgehend hiervon ist es die Aufgabe der vorliegenden Erfindung, eine Vorrichtung zur Verringerung des Phasenfehlers eines supraleitenden Undulators gemäß dem Oberbegriff des Anspruchs 1 vorzuschlagen, die die vorher genannten Nachteile und Einschränkungen nicht aufweist.

Es soll eine Vorrichtung bereitgestellt werden, die bei geringem Aufwand einfach zu bedienen ist. Insbesondere soll sich mittels einer derartigen Vorrichtung der Phasenfehler verringern lassen, ohne dass ein Abkühlen, Aufwärmen und erneutes Abkühlen des supraleitenden Undulators erforderlich werden.

Diese Aufgabe wird durch die kennzeichnenden Merkmale des Anspruchs 1 gelöst. Die Unteransprüche beschreiben vorteilhafte Ausgestaltungen der Erfindung.

Die erfindungsgemäße Vorrichtung dient zur Verringerung des Phasenfehlers eines supraleitenden Undulators, der zwei Reihen von jeweils nebeneinander angeordneten magnetischen Polen, zwischen denen der Strahl durchgeführt wird, besitzt, wobei sich jeweils zwei benachbarte Pole in einer Reihe im Vorzeichen ihres Magnetfelds unterscheiden. Die erfindungsgemäße Vorrichtung weist mindestens eine geschlossene supraleitende Schleife auf, die so angeordnet ist, dass sie mindestens zwei Pole in einer der zwei Reihen des Undulators umschließt. Diese erfindungsgemäße Art der Anordnung gewährleistet, dass unabhängig davon, welcher der beiden Pole in einer der zwei Reihen des Undulators, der innerhalb einer geschlossenen Schleife liegt, tatsächlich einen Fehler aufweist, der hierdurch auftretende Phasenfehler ausgeglichen wird.

In einer besonders bevorzugten Ausgestaltung ist die mindestens eine supraleitende Schleife so angeordnet, dass sie sich zwischen den beiden Reihen des Undulators, zwischen denen der Strahl durchgeführt wird, befindet.

In einer besonderen Ausgestaltung wird jeweils eine geradzahlige Anzahl von benachbarten Polen in einer der zwei Reihen des Undulators mit einer supraleitenden Schleife umschlossen.

Sind mindestens zwei geschlossene supraleitende Schleifen vorgesehen, so sind in einer bevorzugten Ausgestaltung jeweils zwei benachbarte supraleitende Schleifen so angeordnet, dass sie einander überlappen.

Sind mindestens zwei geschlossene supraleitende Schleifen vorgesehen, so sind in einer weiteren bevorzugten Ausgestaltung jeweils zwei benachbarte supraleitende Schleifen so angeordnet, dass sie aneinander liegen und durch magnetische Felder miteinander gekoppelt werden.

In einer besonders bevorzugten Ausgestaltung enthält eine Reihe mindestens zwei, vorzugsweise eine Vielzahl von geschlossenen supraleitenden Schleifen, die so angeordnet sind, dass jeweils zwei benachbarte Pole in einer der zwei Reihen des Undulators mit einer sie umschließenden supraleitenden Schleife versehen sind. Mit Ausnahme des ersten und letzten Pols in der Reihe, sind hierbei die supraleitenden Schleifen in Bezug zueinander derart angeordnet, dass jeder Pol in einer der zwei Reihen des Undulators gleichzeitig von jeweils zwei benachbarten supraleitenden Schleifen umschlossen wird.

Der mit der erfindungsgemäßen Vorrichtung erzielte physikalische Effekt lässt sich wie folgt erklären:

Wird um eine Periode mit zwei Polen eine supraleitende geschlossene Schleife gelegt, so wird der in der supraleitenden Schleife beim Anschalten des Undulators induzierte Strom identisch Null ist, wenn die beiden Pole, absolut gesehen, gleich hohe Feldstärken haben.

In der Praxis ist ein Undulator jedoch nie perfekt und die beiden Pole besitzen, absolut gesehen, ein unterschiedliches Feld. Daher wird in der Schleife nach dem bekannten Gesetz von Lenz ein Strom induziert. Das Magnetfeld des induzierten Stroms wirkt nun aber dem induzierten Feld entgegen und verringert es auf Null. Auf diese Weise gleicht eine solche Schleife zwei durch mechanische Fehler unterschiedliche Pole des Undulators aus.

Allerdings ist in der Praxis nicht von vornherein klar, welche der periodischen Pole in einer der zwei Reihen des Undulators einen Fehler aufweisen. Daher wird erfindungsgemäß die folgende bevorzugte Anordnung vorgeschlagen: Eine Anzahl von *n* **≥** 2 geschlossenen supraleitenden Schleifen wird in Bezug zueinander so überlagert, dass jeweils zwei Schleifen einen einzelnen Pol gemeinsam überdecken.

In mathematischer Betrachtungsweise bedeutet eine derartige Anordnung für n unterschiedliche Pole in einer der zwei Reihen eines Undulators mit der jeweiligen Magnetfeldstärke *(u₁, -u₂, u₃, -u₄,* ..., *uₙ)* das folgende Gleichungssystem: $\begin{matrix}{u}_{1} + {k}_{1} & = & x \\ - {u}_{2} + {k}_{1} + {k}_{2} & = & - x \\ {u}_{3} + {k}_{2} + {k}_{3} & = & x \\ … & & \\ {u}_{n} + {k}_{n - 1} & = & x\end{matrix}$

Hierbei bezeichnet x den neuen Feldwert, *k₁* bis *kₙ₋₁* sind die von den Spulen erzeugten Korrekturwerte. Da vor dem Anschalten der Spulen das Feld durch die Spulen gleich Null war, bleibt nach dem Gesetz von Lenz dieser Wert nur dann erhalten, wenn das neue Feld in allen Teilspulen genau identisch x ist. Da das dargestellte Gleichungssystem mit n Unbekannten aus n Gleichungen besteht, ist es eindeutig lösbar.

Auf diese Weise ist ersichtlich, dass sich durch die erfindungsgemäße Anordnung, die in diesem Beispiel n zusätzliche supraleitende Spulen umfasst, die in den Undulator eingebracht werden, die Fehler selbstständig ausgleichen.

In einer besonders bevorzugten Ausgestaltung ist die mindestens eine geschlossene supraleitende Schleife auf ein Substrat (Folie) aufgebracht oder in ein Substrat (Folie) eingebracht. Dieses Substrat (Folie) befindet sich vorzugsweise auf einer Seite der sich in einer der beiden Reihen befindlichen magnetischen Pole.

Die mindestens eine geschlossene supraleitende Schleife besteht aus einem Material, das bevorzugt einen Hochtemperatur-Supraleiter enthält. Andererseits sind aber auch geschlossene supraleitende Schleifen einsetzbar, die aus einem Material bestehen, das einen Tieftemperatur-Supraleiter enthält.

Die erfindungsgemäße Vorrichtung, deren Schleifen zusätzlich in den Undulator eingebracht werden, gleicht die Phasenfehler des supraleitenden Undulators selbstständig aus. Damit lässt sich der Phasenfehler verringern, ohne dass ein Abkühlen, Aufwärmen und erneutes Abkühlen des supraleitenden Undulators erforderlich werden.

Die Erfindung wird im Folgenden anhand von Ausführungsbeispielen und Figuren näher erläutert. Hierbei zeigen:
- **Fig. 1**: Darstellung der in den beiden Reihen eines supraleitenden Undulators auftretenden mechanischen Abweichungen durch Abweichungen der Pol- oder Leiterbündelposition.
- **Fig. 2a**: Alternierendes Magnetfeld mit einem Pol, der sich an abweichender Position (Polhöhe) befindet.
- **Fig. 2b**: Differenz (durchgezogene Linie) zwischen idealem Undulator-Feld und Feld mit Polfehler.
- **Fig. 3a**: Alternierendes Magnetfeld mit einem Leiterbündel, das sich an abweichender Position befindet.
- **Fig. 3b**: Differenz (durchgezogene Linie) zwischen idealem Undulator-Feld und Feld mit Leiterbündelfehler.
- **Fig. 4a**: Geschlossene supraleitende Schleife um eine Periode mit 2 Polen: Prinzipdarstellung mit Rechtecksfeld.
- **Fig. 4b**: n geschlossene supraleitende Schleifen in einer der beiden Reihen: Prinzipdarstellung mit Rechtecksfeld.
- **Fig. 5**: Darstellung eines Zwei-Perioden-Felds mit Polfehler, korrigiert mit einer Vorrichtung aus 3 geschlossenen supraleitenden Schleifen: vor (gestrichelte Linie) bzw. nach der Korrektur (durchgezogene Linie).

Die möglichen magnetischen Fehler, wie sie in einem realen supraleitenden Undulator auftreten, zeigt beispielhaft **Fig. 1****.** Der dort dargestellte Undulator weist zwei Spulen **1, 2** auf, zwischen denen sich eine Lücke **3** befindet, in die ein Elektronenstrahl eingebracht werden kann. In den Spulen **1, 2** sind supraleitende Leiterpakete in Form von Drahtbündeln **11, 12, 13, 14, 15** (obere Reihe), **21, 22, 23, 24, 25** (untere Reihe) angebracht. Durch Fehler in der Höhe der Drahtbündel **21, 22** aus den supraleitenden Leiterpaketen und in der Höhe der Pole zwischen den Drahtbündeln **13** und **14** bzw. **24** und **25** sind die Felder von Periode zu Periode unterschiedlich.

**Fig. 2a** zeigt ein alternierendes Magnetfeld, wie es bei einem Pol, der sich an abweichender Position (Polhöhe) befindet, beobachtet werden kann. Diese Abweichung führt zu der in **Fig. 2b** dargestellten Differenz (durchgezogene Linie) zwischen dem idealem Undulator-Feld (gestrichelte Linie) und dem tatsächlich beobachtbaren Feld mit Polfehler aus **Fig. 2a****.**

**Fig. 3a** zeigt ein alternierendes Magnetfeld, wie es bei einem Leiterbündel, das sich an abweichender Position befindet, beobachtet werden kann. Diese Abweichung führt zu der in **Fig. 3b** dargestellten Differenz (durchgezogene Linie) zwischen dem idealem Undulator-Feld (gestrichelte Linie) und dem tatsächlich beobachtbaren Feld mit Leiterbündelfehler aus **Fig. 3a****.**

In **Fig. 4a** ist schematisch eine erfindungsgemäß eingesetzte geschlossene supraleitende Schleife um eine Periode mit zwei Polen als Prinzipdarstellung mit Rechtecksfeld dargestellt. Hierbei bezeichnen
*u₁, u₂* die unkorrigierten Magnetfeldstärken der beiden Pole,
*w₁, w₂* die mittels der erfindungsgemäßen Vorrichtung korrigierten Magnetfeldstärken der beiden Pole und
*y₁* die geschlossene supraleitende Schleife.

In **Fig. 4b** sind erfindungsgemäß eingesetzte *n ≥* 2 geschlossenen supraleitende Schleifen um jeweils eine Periode mit zwei Polen als Prinzipdarstellung mit Rechtecksfeld dargestellt. Hierbei sind jeweils zwei benachbarte supraleitende Schleifen so angeordnet, dass sie in einer Reihe aneinander liegen und durch magnetische Felder miteinander gekoppelt werden. Es bezeichnen
*u₁,...uₙ+₁* die n unkorrigierten Magnetfeldstärken der beiden Pole und
*y₁,...yn* die n geschlossenen supraleitenden Schleifen.

**Fig. 5** zeigt ein Zwei-Perioden-Feld mit Polfehler, die mit einer erfindungsgemäßen Vorrichtung aus drei geschlossenen supraleitenden Schleifen korrigiert wurden. Diese Korrektur führt von dem als gestrichelte Linie dargestellten Magnetfeld zu dem als durchgezogene Linie dargestellten korrigierten Magnetfeld.

## Patentansprüche

1. Vorrichtung zur Verringerung des Phasenfehlers eines supraleitenden Undulators, der zwei Reihen (11, 12, 13, 14, 15; 21, 22, 23, 24, 25) von jeweils nebeneinander angeordneten magnetischen Polen besitzt, wobei sich jeweils zwei benachbarte Pole in einer der zwei Reihen im Vorzeichen ihres Magnetfelds unterscheiden und die Vorrichtung mindestens eine geschlossene supraleitende Schleife (*y₁,...yₙ*) umfasst, **dadurch gekennzeichnet, dass** die mindestens eine geschlossene supraleitende Schleife (*y₁,...yₙ*) so angeordnet ist, dass sie mindestens zwei Pole in einer der zwei Reihen des Undulators umschließt.

2. Vorrichtung nach Anspruch 1, **dadurch gekennzeichnet, dass** sich die mindestens eine supraleitende Schleife (*y₁,...yₙ*) zwischen den zwei Reihen (11, 12, 13, 14, 15; 21, 22, 23, 24, 25) des Undulators befindet.

3. Vorrichtung nach Anspruch 1 oder 2, **dadurch gekennzeichnet, dass** eine geradzahlige Anzahl von benachbarten Polen aus einer der zwei Reihen (11, 12, 13, 14, 15; 21, 22, 23, 24, 25) mit einer sie umschließenden supraleitenden Schleife (*y₁,...yₙ*) versehen sind.

4. Vorrichtung nach einem der Ansprüche 1 bis 3, **dadurch gekennzeichnet, dass** die Vorrichtung in einer der zwei Reihen (11, 12, 13, 14, 15; 21, 22, 23, 24, 25) mindestens zwei geschlossene supraleitende Schleifen (*y₁, y₂, ..., yₙ₋₁, yₙ*) umfasst, wobei mindestens zwei benachbarte supraleitende Schleifen *(y₁, y₂;* ...; *yₙ₋₁, yₙ*) einander überlappen.

5. Vorrichtung nach einem der Ansprüche 1 bis 4, **dadurch gekennzeichnet, dass** die Vorrichtung in einer der zwei Reihen (11, 12, 13, 14, 15; 21, 22, 23, 24, 25) mindestens zwei geschlossene supraleitende Schleifen *(y₁, y₂,* ..., *yₙ₋₁, yₙ*) umfasst, wobei mindestens zwei benachbarte supraleitende Schleifen *(Y₁, Y₂;* ...; *yn-1, yₙ*), durch magnetische Felder miteinander gekoppelt, aneinander liegen.

6. Vorrichtung nach einem der Ansprüche 1 bis 5, **dadurch gekennzeichnet, dass** die Vorrichtung in einer der zwei Reihen (11, 12, 13, 14, 15; 21, 22, 23, 24, 25) mindestens zwei geschlossene supraleitende Schleifen (*y₁, y₂,* ..., *yₙ₋₁, yₙ*) umfasst, wobei jeweils zwei benachbarte Pole des Undulators mit einer sie umschließenden supraleitenden Schleife (*y₁,...yₙ*) versehen sind und, mit Ausnahme des ersten und letzten Pols in einer der zwei Reihen, die supraleitenden Schleifen (*y₁, y₂,* ..., *yₙ₋₁, yₙ*) in Bezug zueinander derart angeordnet sind, dass jeder Pol in einer der zwei Reihen (11, 12, 13, 14, 15; 21, 22, 23, 24, 25) gleichzeitig von jeweils zwei benachbarten supraleitenden Schleifen (*y₁, y₂;* ...; *yₙ₋₁, yₙ*) umschlossen wird.

7. Vorrichtung nach einem der Ansprüche 1 bis 6, **dadurch gekennzeichnet, dass** die mindestens eine geschlossene supraleitende Schleife (*y₁,...yₙ*) auf ein Substrat aufgebracht oder in ein Substrat eingebracht ist.

8. Vorrichtung nach einem der Ansprüche 1 bis 7, **dadurch gekennzeichnet, dass** die mindestens eine geschlossene supraleitende Schleife (*y₁,...yₙ*) ein Material umfasst, das einen Hochtemperatur-Supraleiter enthält.

## Claims

1. Device for reducing phase error of a superconducting undulator, having two rows (11, 12, 13, 14, 15; 21, 22, 23, 24, 25) of magnetic poles disposed next to each other, the magnetic fields of any two adjacent poles in one of the rows having different signs and the device comprising at least one closed superconducting loop (y₁,...yₙ), **characterised in that** the least one closed superconducting loop (y₁,...yₙ) is disposed such that it encompasses at least two poles in one of the two rows of the undulator.

2. Device according to claim 1, **characterised in that** the at least one superconducting loop (y₁,...yₙ) is located between the two rows (11, 12, 13, 14, 15; 21, 22, 23, 24, 25) of the undulator.

3. Device according to claim 1 or 2, **characterised in that** an even number of adjacent poles from one of the two rows (11, 12, 13, 14, 15; 21, 22, 23, 24, 25) are equipped with a superconducting loop (y₁,...yₙ) encompassing them.

4. Device according to any one of claims 1 to 3, **characterised in that** the device comprises, in one of the two rows (11, 12, 13, 14, 15; 21, 22, 23, 24, 25), at least two closed superconducting loops (y₁, y₂, ..., yₙ₋₁, yₙ), wherein at least two adjacent superconducting loops (y₁, y₂, ..., yₙ₋₁, yₙ) overlap each other.

5. Device according to any one of claims 1 to 4, **characterised in that** the device comprises, in one of the two rows (11, 12, 13, 14, 15; 21, 22, 23, 24, 25), at least two closed superconducting loops (y₁, y₂, ..., yₙ₋₁, yₙ), wherein at least two adjacent superconducting loops (y₁, y₂, ..., yₙ₋₁, yₙ), coupled by magnetic fields, contact one another.

6. Device according to any one of claims 1 to 5, **characterised in that** the device comprises, in one of the two rows (11, 12, 13, 14, 15; 21, 22, 23, 24, 25), at least two closed superconducting loops (y₁, y₂, ..., yₙ₋₁, yₙ), wherein any two adjacent poles of the undulator are equipped with a superconducting loop (y₁,,...yₙ) encompassing them and, with the exception of the first and last pole in one of the two rows, the superconducting loops (y₁, y₂, ..., yₙ₋₁, yₙ) are disposed with respect to one another such that each pole in one of the two rows (11, 12, 13, 14, 15; 21, 22, 23, 24, 25) is simultaneously encompassed by two adjacent superconducting loops (y₁, y₂, ..., yₙ₋₁, yₙ) each.

7. Device according to any one of claims 1 to 6, **characterised in that** the at least one closed superconducting loop (y₁,...yₙ) is applied onto a substrate or introduced into a substrate.

8. Device according to any one of claims 1 to 7, **characterised in that** the at least one closed superconducting loop (y₁,...yₙ) comprises a material which contains a high-temperature superconductor.

## Revendications

1. Dispositif pour réduire l'erreur de phase d'un ondulateur supraconducteur qui comporte deux rangées (11, 12, 13, 14, 15 ; 21, 22, 23, 24, 25) de pôles magnétiques respectivement situés côte à côte, deux pôles voisins respectifs dans l'une des deux rangées se distinguant par le signe de polarité de leur champ magnétique, et le dispositif comprenant au moins une boucle supraconductrice fermée (y₁,...yₙ),
**caractérisé en ce que**
la boucle supraconductrice fermée (y₁,...yₙ) est disposée de façon à entourer au moins deux pôles dans l'une des deux rangées de l'ondulateur.

2. Dispositif conforme à la revendication 1,
**caractérisé en ce que**
la boucle supraconductrice (y₁,...yₙ) est située entre les deux rangées (11, 12, 13, 14, 15 ; 21, 22, 23, 24, 25) de l'ondulateur.

3. Dispositif conforme à la revendication 1 ou 2,
**caractérisé en ce qu'**
un nombre pair de pôles voisins de l'une des deux rangées (11, 12, 13, 14, 15 ; 21, 22, 23, 24, 25) est équipé d'une boucle supraconductrice (y₁,...yₙ) qui les entoure.

4. Dispositif conforme à l'une des revendications 1 à 3,
**caractérisé en ce qu'**
il comporte, dans l'une des deux rangées (11, 12, 13, 14, 15 ; 21, 22, 23, 24, 25) au moins deux boucles supraconductrices fermées (y₁, y₂,...yₙ₋₁, yₙ), au moins deux boucles supraconductrices voisines (y₁, y₂,...yₙ₋₁, yₙ) se chevauchant.

5. Dispositif conforme à l'une des revendications 1 à 4,
**caractérisé en ce qu'**
il comporte, dans l'une des deux rangées (11, 12, 13, 14, 15 ; 21, 22, 23, 24, 25) au moins deux boucles supraconductrices fermées (y₁, y₂,...yₙ₋₁, yₙ), au moins deux boucles supraconductrices voisines (y₁, y₂,...yₙ₋₁, yₙ) étant contigües et couplées par des champs magnétiques.

6. Dispositif conforme à l'une des revendications 1 à 5,
**caractérisé en ce qu'**
il comporte, dans l'une des deux rangées (11, 12, 13, 14, 15 ; 21, 22, 23, 24, 25) au moins deux boucles supraconductrices fermées y₁, y₂,...yₙ₋₁, yₙ), deux pôles voisins respectifs de l'ondulateur étant équipés d'une boucle supraconductrice (y₁,... yₙ) qui les entoure, et, à l'exception du premier et du dernier pôle dans l'une des deux rangées, les boucles supraconductrice (y₁, y₂,...yₙ₋₁, yₙ) étant disposées l'une par rapport à l'autre de sorte que dans l'une des deux rangées (11, 12, 13, 14, 15 ; 21, 22, 23, 24, 25) chacun des pôles soit simultanément entouré par deux boucles supraconductrices voisines respectives (y_{1,} y₂,...yₙ₋₁, yₙ).

7. Dispositif conforme à l'une des revendications 1 à 6,
**caractérisé en ce que**
la boucle supraconductrice fermée (y₁,... yₙ) est appliquée sur un substrat ou introduite dans un substrat.

8. Dispositif conforme à l'une des revendications 1 à 7,
**caractérisé en ce que**
la boucle supraconductrice fermée (y₁,... yₙ) renferme un matériau présentant un supraconducteur à haute température.
